# EUROPÄISCHE PATENTSCHRIFT

(11) **EP 1 004 462 B1**
(45) Veröffentlichungstag und Bekanntmachung des Hinweises auf die Patenterteilung: **26.11.2003**
(21) Anmeldenummer: 99120582.4
(22) Anmeldetag: 16.10.1999
(51) Int. Cl.: B60H 1/00, H01H 13/70

(54) **Bedientastatur, insbesondere für eine Kraftfahrzeug-Klimaanlage**
Operating keypad, especially for vehicle air conditioning system
Clavier d'utilisation, notamment pour un dispositif de climatisation pour véhicule

(30) Priorität: 21.11.1998 DE 19853753
(43) Veröffentlichungstag der Anmeldung: 31.05.2000
(73) Patentinhaber: Preh-Werke GmbH & Co. KG, 97616 Bad Neustadt a.d. Saale (DE)
(72) Erfinder: Bauer, Karl-Heinz, 97616 Bad Neustadt (DE); Storath, Joachim, 97616 Salz (DE); Kirchner, Thilo, 97705 Premich (DE)
(74) Vertreter: Dietrich, Barbara

(56) Entgegenhaltungen:
- EP-A- 0 157 037
- DE-A- 4 410 512
- DE-A- 19 627 212
- DE-C- 19 627 213
- GB-A- 2 150 722
- US-A- 4 635 354
- US-A- 4 918 271
- US-A- 5 120 923
- US-A- 5 588 760

## Beschreibung

Die Erfindung betrifft eine Bedientastatur, insbesondere für eine Kraftfahrzeug- Klimaanlage nach dem Oberbegriff des Patentanspruchs.

Eine solche Bedientastatur ist aus der DE 43 44 054 C2 bekannt, wobei diese eine erhebliche Bautiefe aufweist, die bei einigen Anwendungen stört. Darüber hinaus besteht Bedarf nach einer Ausführung einer Bedientastatur, bei der ein Zusammenbau der Einzelteile ohne weitere Verbindungselemente wie Schrauben, Nieten usw. erfolgen kann.

Aus der EP 0 157 037 A2 ist ein langhubiger Drucktaster bekannt, der innerhalb seines Gehäuses zwangsgeführt wird.

Die US 5 588 760 offenbart einen Tastschalter für eine Computertastatur. Hier erfolgt eine Zwangsführung der Tasten durch runde Tasthalter. Einen Druckschalter als Tastschalter für eine Dateneingabe eines PC's beschreibt die US 5120 923.

Mit der DE 196 27 212 A1 wird eine Betätigungseinheit für eine Fahrzeugkomponente, insbesondere für eine Fahrzeug-Klimaanlage, beschrieben, die in einer Frontblende einbaubar ist und in der Vorderseite bewegbar angeordnete Schalterbetätigungselemente aufweist.

Einen Tastschalter mit geringer Bauhöhe wird in der US 4 918 271 beschrieben. Kontakte einer Bodenplatte werden durch eine gummielastische Schaltnoppe geschlossen, auf der ein Taststempel ruht, der in einer Führung im Gehäuse des Tastschalters vertikal verschiebbar ist.

Eine Taste mit einer Flüssigkristallanzeige für elektrische Schreibmaschinen oder Computergeräte ist der GB 2 150 722 A entnehmbar. Ein Schalter wird mit Hilfe der Seitenkanten der Tastkappe betätigt. In einer Ausführung sind zwischen Anzeigeelement und Leiterplatte seitliche Leitgummiteile zu dem Anzeigeelement vorgesehen. Leiterplatte, Leitgummiteile als auch das Anzeigeelement sind an einem gemeinsamen Sockel in einer U-förmigen Ausnehmung an federnden Zungen gehalten.

Eine weitere Betätigungseinheit für ein elektrisches Gerät, welches in einer Frontblende einbaubar ist, offenbart die DE 196 27 231 C1. Schalterbetätigungselementen zugeordneten Stößetelemente sind bei Ausübung einer auf die Leiterplatte gerichteten Andrückkraft relativ zur Folie bewegbar, wobei Schalterkontaktflächen der Leiterplatte durch Kontaktflächen am Stößelelement überbrückt werden. Die Leiterplatte wird von Teilen der Frontblende umfaßt gehalten und gegen die Frontblende gedrückt.

Aus der DE 44 10 512 A1 ist bekannt, Teile einer Trägerplatte und Gerätewand über ein Federelement abdichtend miteinander zu verbinden, so daß beide Dichtflächen unter Federdruck aufeinander liegen, um so ganz sicher einen Anpreßdruck der Dichtflächen zu gewährleisten. Die Trägerplatte weist an zwei gegenüberliegenden Seiten Federelemente auf, die aus einem feststehenden Schenkel und einem beweglichen Schenkel aufgebaut sind. Der bewegliche Schenkel greift mit seinem freien Ende durch die Trägerplatte hindurch, während der feststehende Schenkel mit seinem Ende an der Trägerplatte befestigt ist.

Die Erfindung stellt sich die Aufgabe, eine Bedientastatur derart zu gestalten, daß eine geringe Bautiefe und einfache Montage der Einzelteile ohne Verwendung von Verbindungselementen erreichbar ist.

Gelöst wird die Aufgabe durch die Merkmale des Patenanspruchs 1. Vorteilhafte Weiterbildungen sind mit den Unteransprüchen angegeben.

Ein Ausführungsbeispiel der Erfindung ist in der Zeichnung dargestellt und wird nachfolgend beschrieben.

Die Zeichnung zeigt:
**Fig. 1 und 2**
   eine Draufsicht und eine Seitenansicht einer Bedientastatur ,
**Fig. 3**
   eine Ausschnittsvergrößerung aus Fig. 2,
**Fig. 4**
   Eine Draufsicht auf eine Frontfläche des Gehäuses (Bedienerseite) der Bedientastatur nach Fig. 1,
**Fig. 5 und 6**
   Ansichten der Tasten nach Fig. 1,
**Fig. 7 und 8**
   Ansichten einer Trägerplatte nach Fig. 1,
**Fig. 9 bis 11**
   Querschnitte der Bedientastatur nach Fig. 1,
**Fig. 12**
   eine Ausschnittsvergrößerung aus Fig. 11,
**Fig. 13**
   eine Darstellung einer Schwalbenschwanzführung im Schnitt.

Fig. 1 zeigt eine Draufsicht und Fig. 2 eine Seitenansicht einer Bedientastatur 1, insbesondere für eine Kraftfahrzeug-Klimaanlage, die frontseitig in ein Armaturenbrett 2 einbaubar ist, bestehend aus einem Gehäuse 3, in dem elektrische und elektronische Bauteile angeordnet sind, wobei mehrere Tasten 4 der Tastatur auf Schalter 5 (Fig. 9) einwirken, die auf einer Leiterplatte 6 (Fig. 9) angeordnet sind.

Es ist vorgesehen, daß die Tasten 4, in Fig. 5 und 6 dargestellt, von der Bedienseite her mit Führungsansätzen 7 auf Führungsstempel 10 aufgeschoben und innerhalb einer Verrastung 11 gehalten sind, die eine Verstellung der Taste 4 innerhalb zweier Anschläge 12, 13 begrenzt, wobei der von der Taste 4 betätigte Schalter 5 innerhalb der Verstellung ein- und ausschaltet.

Es ist vorteilhaft, wenn Führungsstempel 10 und Tastenführungsansatz 7 eine Schwalbenschwanzführung 14 bilden (Fig. 13), die durch Ausnehmungen 15, 16 der Leiterplatte 6 und einer Trägerplatte 17 hindurchragt (Fig. 9). Diese Maßnahme ermöglicht die Anordnung der Leiterplatte 6 sehr dicht an den Tasten 4, wobei der sogenannte Schubladeneffekt, d. h. Kippen der Tasten 4, nicht auftreten kann.

Die Verrastung 11 ist durch einen Sperransatz 20 auf dem Führungsstempel 10 und eine Ausnehmung 21 in dem Führungsansatz 7 gebildet, wie aus Fig. 9 erkennbar ist, wobei der Sperransatz 20 unter elastischer Verformung der Führungsansatzwandung in die Ausnehmung 21 einrastet. Hierdurch entfallen Verbindungs- bzw. Sicherungselemente.

Dadurch, daß mit dem Schalter 5 kontaktierende Tastenfiächen 22 der Tasten 4 in einem Tastenrahmen 23 bestehen, ergibt sich ebenfalls eine flache Bauweise, wobei der Tastenrahmen 23 die Taste 4 selbst gegen Verformung sichert (Fig. 5 und 6).

Es ist vorgesehen, daß die frontseitig sichtbaren Tastenflächenwände 24 den Tastenrahmen 23 überragen (Fig. 5 und 6) und in Tastenführungsausnehmungen 25 einer Gehäusefrontwandung 26 geführt sind (Fig. 4). Hierdurch ist ein gefälliges Aussehen erreicht worden und ein Lichtausfall von nicht dargestellten Leuchtelementen aus dem Inneren der Bedientastatur 1 verhindert.

Es ist vorteilhaft, wenn die Leiterplatte 6 von der Trägerplatte 17 getragen wird, die mit Klippsansätzen 27 in einen Gehäuserahmen 30 eingesetzt und in Klippsschlitzen 31 des Gehäuserahmens 30 gehalten ist (Fig. 3). Hierdurch ist eine wirtschaftliche Montage der Bedientastatur 1 erreicht worden (Fig. 9).

Zur Anzeige der gewünschten, eingestellten Regeldaten weist die Bedientastatur 1 eine bekannte LCD-Anzeige auf (Fig. 10), wobei die Trägerplatte 17 mit umgebogenen Greifansätzen 32 ein LCD-Element 33 hält, das über verspannte Leitgummistücke 34 mit Leitern der Leiterplatte 3 kontaktiert ist. Durch die verspannten Leitgummistücke 34 ist eine dauerelastische Halterung des LCD-Elements 33 erreicht worden.

Für eine einfache Montage der Bedientastatur 1 in eine Öffnung des Armaturenbretts 2 ist vorgesehen, daß die Trägerplatte 17 einen den Gehäuserahmen 30 umgreifenden Federansatz 35 aufweist (Fig. 7 und 8), der in das Armaturenbrett 2 bei eingesetzter Bedientastatur 1 durch die Armaturenbrettwandung eingefedert ist und diese Armaturenbrettwandung mit einer komplementären Hakenausbildung 36 umklammert, wobei die entgegengesetzte andere Seite des Gehäuserahmens 30 (Fig. 2) mit einem Steckeraufnahmeteil 37 und der Gehäusefrontwandung 26 eine Aufnahmenut 38 für die Armaturenbrettwandung bildet. Somit braucht die Bedientastatur 1 nur mit der Aufnahmenut 38 in die Öffnung des Armaturenbretts 2 bzw. über die Armaturenbrettwandung gesteckt und mit der anderen Seite in die Öffnung eingedrückt zu werden, so daß der Federansatz 35 einfedert und die Armaturenbrettwandung mit der Hakenausbildung 36 umklammert. Damit ist eine einfache Befestigung der Bedientastatur erreicht.

Wie in Fig. 9 bis 11 dargestellt, die Querschnitte der Bedientastatur 1 zeigen, ist vorgesehen, daß die umgebogenen Greifansätze 32 an beiderseits der Trägerplatte 17 angebogene Winkelansätze 40 bestehen, wobei Ausnehmungen 41 im Biegebereich 42 (Fig. 7 und 8) so angeordnet sind, daß Schenkelansätze 43, 44 oberhalb und unterhalb des Biegebereichs 42 bestehen, so daß die Schenkelansätze 43, 44 die Winkelansätze 40 gegenüber den Gehäuserahmenwänden 45 parallel ausrichten können.

Zusätzlich zu diesen Maßnahmen kann die Trägerplatte 17 in den Ausnehmungen 16, durch welche die Führungsstempel 10 hindurchragen, angebogene Arretierflächen 46 aufweisen, an denen sich die Leiterplatte 17 maßgenau abstützen kann.

Fig. 12 zeigt eine Ausschnittsvergrößerung aus Fig. 11, aus der ersichtlich ist, wie der Klippansatz 27 der Trägerplatte 17 in den Klippschlitz 31 eingerastet hat, und ebenso wie die Schenkelansätze 43 und 44 die Winkelansätze 40 gegenüber den Gehäuserahmenwänden 45 parallel ausrichten.

## Patentansprüche

1. Bedientastatur (1), insbesondere für eine Kraftfahrzeug - Klimaanlage, die frontseitig in ein Armaturenbrett (2) einbaubar ist, bestehend aus einem Gehäuse (3), in dem eine elektrische und elektronische Bauteile aufweisende Leiterplatte (6) angeordnet ist, wobei
- mehrere Tasten (4) der Tastatur (1) auf Schalter (5) der Leiterplatte (6) einwirken,
**dadurch gekennzeichnet, daß**
- die Tasten (4) von der Bedienseite her mit Führungsansätzen (7) auf Führungsstempel (10) aufgeschoben und jeweils innerhalb einer Verrastung (11) gehalten sind, die eine Verstellung der Taste (4) innerhalb zweier Anschläge (12, 13) begrenzt, wobei der von der Taste (4) betätigte Schalter (5) innerhalb der Verstellung ein- und ausschaltet, und daß
- die Führungsansätze (7) und Führungsstempel (10) durch Ausnehmungen (15, 16) der Leiterplatte (6) und einer Trägerplatte (17) hindurchragen.

2. Bedientastatur nach Anspruch 1, **dadurch gekennzeichnet, daß** Führungsstempel (10) und Führungsansatz (7) eine Schwalbenschwanzführung (14) bilden.

3. Bedientastatur nach Anspruch 2, **dadurch gekennzeichnet, daß** die Verrastung (11) durch einen Sperransatz (20) auf dem Führungsstempel (10) und eine Ausnehmung (21) in dem Führungsansatz (7) gebildet ist, wobei der Sperransatz (20) unter elastischer Verformung der Führungsansatzwandung in die Ausnehmung (21) einrastet.

4. Bedientastatur nach einem der Ansprüche 1 bis 3, **dadurch gekennzeichnet, daß** mit dem Schalter (5) kontaktierende Tastenflächen (22) der Tasten (4) in einem Tastenrahmen (23) bestehen.

5. Bedientastatur nach einem der Ansprüche 1 bis 4, **dadurch gekennzeichnet, daß** die frontseitig sichtbaren Tastenflächenwände (24) den Tastenrahmen (23) überragen und in Tastenführungsausnehmungen (25) einer Gehäusefrontwandung (26) geführt sind.

6. Bedientaststur nach einem der Ansprüche 1 bis 5, **dadurch gekennzeichnet, daß** die Leiterplatte (6) von der Trägerplatte (17) getragen wird, die mit Klippsansätzen (27) in einen Gehäuserahmen (30) eingesetzt und in Klippsschlitzen (31) des Gehäuserahmens (30) gehalten ist.

7. Bedientastatur nach einem der Ansprüche 1 bis 6, **dadurch gekennzeichnet, daß** die Trägerplatte (17) mit umgebogenen Greifansätzen (32) ein LCD-Element (33) hält, das über verspannte Leitgummistücke (34) mit Leitern der Leiterplatte (3) kontaktiert ist.

8. Bedientastatur nach einem der Ansprüche 1 bis 7, **dadurch gekennzeichnet, daß** die Trägerplatte (17) einen den Gehäuserahmen (30) umgreifenden Federansatz (35) aufweist, der in das Armaturenbrett (2) bei eingesetzter Bedientastatur (1) durch die Armaturenbrettwandung eingefedert ist und diese Armaturenbrettwandung mit einer komplementären Hakenausbildung (36) umklammert, wobei die entgegengesetzte andere Seite des Gehäuserahmens (30) mit einem Steckeraufnahmeteil (37) und der Gehäusefrontwandung (26) eine Aufnahmenut (38) für die Armaturenbrettwandung bildet.

9. Bedientastatur nach Anspruch 7 oder 8, **dadurch gekennzeichnet, daß** die umgebogenen Greifansätze (32) an beiderseits der Trägerplatte (17) angebogene Winkelansätze (40) bestehen, wobei Ausnehmungen (41) im Biegebereich (42) so angeordnet sind, daß Schenkelansätze (43, 44) oberhalb und unterhalb des Biegebereichs (42) bestehen, so daß die Schenkelansätze (43, 44) die Winkelansätze (40) gegenüber Gehäuserahmenwänden (45) parallel ausrichten.

10. Bedientastatur nach einem der Ansprüche 1 bis 9, **dadurch gekennzeichnet, daß** die Trägerplatte (17) in den Ausnehmungen (16), durch welche die Führungsstempel (10) hindurchragen, angebogene Arretierflächen (46) aufweisen, an denen sich die Leiterplatte (17) abstützt.

## Claims

1. Operating keypad (1), in particular for a motor-vehicle air-conditioning system that can be installed in a dashboard (2) on the front side, consisting of a housing (3) in which a printed circuit board (6) having electrical and electronic components is arranged, wherein
- a plurality of keys (4) of the keypad (1) act on
switches (5) of the printed circuit board (6), **characterised in that**
- the keys (4) are slipped with guide projections (7), from the operating side, onto guide props (10) and are held in each case within a latching arrangement (11) which limits adjustment of the key (4) within two stops (12, 13), the switch (5) that is actuated by the key (4) switching on and off within the adjustment, and **in that**
- the guide projections (7) and guide props (10) project through recesses (15, 16) in the printed circuit board (6) and a carrier plate (17).

2. Operating keypad according to claim 1, **characterised in that** the guide prop (10) and guide projection (7) form a dovetail guide (14).

3. Operating keypad according to claim 2, **characterised in that** the latching arrangement (11) is formed by a blocking projection (20) on the guide prop (10) and a recess (21) in the guide projection (7), with the blocking projection (20) engaging into the recess (21) with elastic deformation of the guide projection wall.

4. Operating keypad according to one of claims 1 to 3, **characterised in that** key surfaces (22) of the keys (4) that contact the switch (5) are within a key frame (23).

5. Operating keypad according to one of claims 1 to 4, **characterised in that** the key-surface walls (24) that are visible on the front side project over the key frame (23) and are guided in key-guiding recesses (25) of a housing front wall (26).

6. Operating keypad according to one of claims 1 to 5, **characterised in that** the printed circuit board (6) is carried by the carrier plate (17) which is inserted with clip projections (27) into a housing frame (30) and is held in clip slots (31) of the housing frame (30).

7. Operating keypad according to one of claims 1 to 6, **characterised in that** the carrier plate (17) with bent-over gripper projections (32) holds an LCD element (33) which by way of braced conductive rubber pieces (34) is contacted by conductors of the printed circuit board (3).

8. Operating keypad according to one of claims 1 to 7, **characterised in that** the carrier plate (17) has a spring projection (35) which encompasses the housing frame (30) and is sprung inwards into the dashboard (2) with the operating keypad (1) inserted through the dashboard wall and embraces this dashboard wall with a complementary hook formation (36), with the opposite other side of the housing frame (30) forming with a connector-receiving portion (37) and the housing front wall (26) a receiving groove (38) for the dashboard wall.

9. Operating keypad according to claim 7 or 8, **characterised in that** the bent-over gripper projections (32) are on angle projections (40) that are bent to both sides of the carrier plate (17), with recesses (41) being arranged in the bending region (42) in such a way that there are leg projections (43, 44) above and below the bending region (42) so that the leg projections (43, 44) align the angle projections (40) in a parallel manner in relation to the housing frame walls (45) .

10. Operating keypad according to one of claims 1 to 9, **characterised in that** the carrier plate (17) has in the recesses (16), through which the guide props (10) project, bent stop faces (46) on which the printed circuit board (17) is supported.

## Revendications

1. Panneau de commande (1), en particulier pour une installation de climatisation dans un véhicule automobile, lequel peut être monté sur la façade d'un tableau de bord (2) et est formé par un boîtier (3), dans lequel est logée une plaquette de circuits imprimés (6) munie de composants électriques et électroniques, sachant que
- plusieurs touches (4) agissent sur des commutateurs (5) de la plaquette de circuits imprimés (6),
**caractérisé en ce que**
- les touches (4) sont insérées à partir de la face de commande avec des embouts de guidage (7) sur des poinçons de guidage (10) et sont maintenues chacune à l'intérieur d'un verrouillage (11), qui délimite un débattement de la touche (4) entre deux butées (12, 13), le commutateur (5) actionné par la touche (4) étant activé et désactivé à l'intérieur du débattement, et **en ce que**
- les embouts de guidage (7) et les poinçons de guidage (10) passent à travers des évidements (15, 16) dans la plaquette de circuits imprimés (6) et dans une plaque de support (17).

2. Panneau de commande selon la revendication 1, **caractérisé en ce que** le poinçon de guidage (10) et l'embout de guidage (7) forment un guidage en queue d'aronde (14).

3. Panneau de commande selon la revendication 2, **caractérisé en ce que** le verrouillage (11) est formé par une saillie d'arrêt (20) sur le poinçon de guidage (10) et par un évidement (21) dans l'embout de guidage (7), la saillie d'arrêt (20) s'encliquetant dans l'évidement (21) sous l'effet d'une déformation élastique de la paroi de l'embout de guidage.

4. Panneau de commande selon l'une quelconque des revendications 1 à 3, **caractérisé en ce que** la face (22) de la touche (4) destinée à venir en contact avec le commutateur (5) est agencée dans un cadre de touche (23).

5. Panneau de commande selon l'une quelconque des revendications 1 à 4, **caractérisé en ce que** les parois (24) de la face de touche visible en façade dépassent de toutes parts le cadre de touche (23) et sont guidées dans des évidements de guidage (25) réalisés dans une paroi frontale du boîtier (26).

6. Panneau de commande selon l'une quelconque des revendications 1 à 5, **caractérisé en ce que** la plaquette de circuits imprimés (6) est portée par la plaque de support (17), qui est logée avec des embouts d'encliquetage (27) dans un cadre du boîtier (30) et est maintenue dans des fentes d'encliquetage (31) du cadre de boîtier (30).

7. Panneau de commande selon l'une quelconque des revendications 1 à 6, **caractérisé en ce que** la plaque de support (17) maintient avec des saillies de prise (32) coudées un élément à cristaux liquides (33), qui est mis en contact avec les conducteurs de la plaquette de circuits imprimés (6) via des éléments conducteurs en caoutchouc (34) bloqués.

8. Panneau de commande selon l'une quelconque des revendications 1 à 7, **caractérisé en ce que** la plaque de support (17) comporte un rebord en ressort (35) entourant le cadre du boîtier (30), qui s'enclenche par compression du ressort dans le tableau de bord (2) à travers la paroi du tableau de bord une fois que le panneau de commande (1) est monté et enserre ladite paroi du tableau de bord avec une forme en crochet (36) complémentaire, sachant que l'autre côté opposé du cadre du boîtier (30) forme une gorge de réception (38) pour la paroi du tableau de bord entre un élément de réception des plots de contact (37) et la paroi frontale du boîtier (26).

9. Panneau de commande selon la revendication 7 ou 8, **caractérisé en ce que** les saillies de prise (32) coudées sont prévues sur des rebords coudés (40) sur les deux côtés de la plaque de support (17), des évidements (41) étant agencés dans la zone de flexion (42) de manière à former des branches (43, 44) au-dessus et au-dessous de la zone de flexion (42), de telle sorte que par les branches (43, 44) les rebords coudés (40) sont orientés parallèlement par rapport aux parois du cadre du boîtier (45).

10. Panneau de commande selon l'une quelconque des revendications 1 à 9, **caractérisé en ce que** la plaque de support (17) comporte dans les évidements (16) à travers lesquels passent les poinçons de guidage (10), des surfaces de blocage (46) courbes, contre lesquelles vient en appui la plaquette de circuits imprimés (6).
